# EUROPÄISCHE PATENTSCHRIFT

(11) **EP 0 036 045 B1**
(45) Veröffentlichungstag und Bekanntmachung des Hinweises auf die Patenterteilung: **06.06.1984**
(21) Anmeldenummer: 80200243.6
(22) Anmeldetag: 17.03.1980
(51) Int. Cl.: F02B 33/42

(54) **Druckwellenmaschine**
Pressure wave machine
Machine à ondes de pression

(43) Veröffentlichungstag der Anmeldung: 23.09.1981
(73) Patentinhaber: BBC Aktiengesellschaft Brown, Boveri & Cie., CH-5401 Baden (CH)
(72) Erfinder: Keller, Jakob, Dr. Dipl.- Phys., CH-8976 Killwangen/AG (CH)

## Beschreibung

Die vorliegende Erfindung betrifft eine gasdynamische Druckwellenmaschine, im wesentlichen bestehend aus einem Zellenrad, welches sich in einem Mittelteil und zwischen je einem mit Eintritts- und Austrittsöffnungen versehenen luftseitigen und gasseitigen Seitenteil dreht, wobei die die Zellen öffnende Wand der Hochdruckgas-Eintrittsöffnungen an der Mündung zum Zellenrad profilartig ausgebildet ist.

Zum Verständnis des eigentlichen, äußerst komplexen gasdynamischen Druckwellenprozesses, welcher nicht Erfindungsgegenstand ist, wird auf die Druckschrift CH-T-123 063 D (Sonderdruck aus Inufa 74) der Anmelderin verwiesen. Der für das Verständnis der Erfindung notwendige Prozeßablauf wird insbesondere in der Fig. 2 derselben erläutert. Das aus einzelnen Zellen bestehende Zellenband ist die Abwicklung eines Zylinderschnittes des Zellenrades, welches sich bei Drehung des letzteren in Pfeilrichtung nach oben bewegt. Die Druckwellenvorgänge laufen im Innern des Zellenrades ab und bewirken im wesentlichen, daß sich ein gasgefüllter Bereich und ein luftgefüllter Bereich bilden. Im gasgefüllten Bereich entspannt sich das Abgas und entweicht dann in den Niederdruckgasaustritt, während im luftgefüllten Bereich ein Teil der angesaugten Frischluft verdichtet und in den Hochdruckkanal ausgeschoben wird. Der verbleibende Frischluftanteil wird durch das Zellenrad in den Niederdruckgasaustritt überspült und bewirkt damit den vollständigen Austritt der Abgase.

Eine Druckwellenmaschine der eingangs genannten Art ist bekannt aus der US-Patentschrift 3074622, bei welcher eine Mündungswand des Auslaßkanals am luftseitigen Seitenteil profilartig abgerundet und die die Zellen öffnende Eintrittsmündungswand am gasseitigen Seitenteil ein nutenförmiges, d. h. konkav-polygonales Profil aufweist. Dadurch soll eine allmählich sich erhöhende Kompressionswelle erzielt werden, welche beim Auftreffen auf der luftseitig profilierten Mündung eine verringerte Reflexionswelle ergeben soll, insbesondere bei extremer Falschabstimmung im unteren Drehzahlbereich der Druckwellenmaschine. Gleichzeitig soll durch diese Ausbildung eine verringerte Abströmung an der Hochdruckeinlaßöffnung, sowie ein verringertes Einströmen vom Hochdruckeintritt erreicht werden. Dadurch sollen die Abweichungen der Wellenlaufzeiten von der Ideallaufzeit korrigiert werden. Das vorliegende Problem, den Mischvorgang in den Zellen abzuschwächen, kann durch diese Maßnahmen nicht gelöst werden.

Bei einer aus der CH-Patentschrift 301 135 bekanntgewordenen Druckwellenmaschine ist die Öffnungskante des Spülkanals konkav und Schließkante desselben konvex ausgebildet.

Durch das Aufeinandertreffen zweier verschiedener Gase, beispielsweise Luft und Abgas, wird bei einer derartigen Ausbildung einer konkav geformten Öffnungskante jedoch eine Vermischung der beiden Gase verstärkt.

Es ist Aufgabe der Erfindung, die Geometrie der Hochdruckgas-Eintrittsöffnung am gasseitigen Seitenteil so auszubilden, daß die auftretenden Phänomene der instationären Ablösung zur Verminderung der Vermischung von Luft und Abgasen ausgenützt werden können.

Die vorgenannte Aufgabe wird erfindungsgemäß dadurch gelöst, daß zur Verhinderung von Scherschichtwirbeln die Profilform konvex oder konvex-polygonal ist.

Bei konvex-polygonaler Geometrie ist es besonders vorteilhaft, wenn zwei die profilierte Mündungswand bildende Wandteile in einem stumpfen Winkel aufeinandertreffen und gegenüber der Axialebene denselben Winkel aufweisen. Gemäß einer bevorzugten Ausbildungsform entspricht die axiale Erstreckung des zum Zellenrand geneigten Wandteiles etwa 75% des Abstandes zwischen zwei Zellenwänden.

Bei einer konvexen Mündungsausbildung entspricht vorteilhafterweise der Krümmungsradius der Mündung etwa der Hälfte des Abstandes zwischen zwei Zellenwänden.

Durch die neu vorgeschlagene Ausbildung der Mündung der Hochdruckgas-Eintrittsöffnung wird ein Wirbel erzeugt, der bei der Auslegungsdrehzahl gleich ist wie jener an der Zellen-Stirnkante, jedoch einen umgekehrten Drehsinn aufweist. Bei dieser Drehzahl findet eine Durchmischung von Luft und Abgas nicht statt. Von besonderem Vorteil ist, daß derartige Profile einfach herstellbar sind.

Gemäß einer weiteren vorteilhaften Ausgestaltung der Erfindung können die gasseitigen Enden der Zellenwände profilartig ausgebildet sein, um im Zusammenwirken mit der profilierten Mündung eine bessere Zellenströmung zu erreichen.

In der Zeichnung sind Ausführungsbeispiele der Erfindung schematisch dargestellt. Es zeigt
Fig. 1 einen Teil einer Abwicklung eines Zylinderschnittes in halber Höhe der Zellen des Zellenrades und durch die benachbarten Partien der Seitenteile mit erfindungsgemäßer konvexer Mündungsgeometrie,
Fig. eine zweite Ausführungsform mit konvex-polygonaler Mündungsgeometrie.

In der Fig. 1 ist mit 1 ein Teil eines Zellenrades mit einzelnen Zellen 2 dargestellt, welches zwischen einem abgasseitigen Seitenteil 3 und einem luftseitigen Seitenteil 4 in Richtung des Pfeiles 11 dreht, bezeichnet. Am abgasseitigen Seitenteil 3 ist die Hochdruckgas-Eintrittsöffnung 12 und eine Niederdruck-Gasaustrittsöffnung 13 vorgesehen, während am luftseitigen Seitenteil 4 eine Hochdruckluft-Austrittsöffnung 14 und eine Niederdruckluft-Eintrittsöffnung 15 angeordnet sind.

An der Hochdruckgas-Eintrittsöffnung 12 ist die Mündungswand 5 zum Zellenrad 1 konvex ausgebildet, wobei der Radius r der konvexen Krümmung etwa der Hälfte des Abstandes b zwischen zwei Zellenwänden 16 entspricht. Dadurch tritt das gepunktet dargestellte Abgas im Moment der Öffnung einer Zelle 2 in der durch die profilierte Mündungswand 5 vorgesehenen Richtung in die Zelle ein. Bei einer langsamen Zellenbewegung, d. h. bei sehr niedriger Drehzahl würde bei nicht abgerundeter Kante ein sich bildender Abströmungswirbel in Gegenströmungsrichtung der Rundung der Mündungswand 5, wie durch den Pfeil 6 angedeutet, der Innenwand des Seitenteiles 3 entlang wandern und schließlich eine vollständige Ablösung der Strömung herbeiführen. Bei der Auslegung der Abrundung bzw. der Profilgebung der Mündungswand 5 wird eine Verminderung dieser Wirbelströmung angestrebt, so daß die beiden entgegengesetzten Wirbel d. h. jener Wirbel 6 an der Mündungswand 5 und der Wirbel (Pfeil 7) an der Stirnkante der Zelle 2, dieselbe Stärke erreichen und somit eine möglichst scharfe und zu den Zellenwänden 16 senkrecht stehende Trennfront 8 zwischen strichliert dargestellter Luft und Abgas erzeugen.

Zur Erreichung einer nahezu idealen Zellenströmung werden die abgasseitigen Enden 10 der Zellenwände 16 profilartig ausgebildet, wodurch eine nahezu vollständige Unterdrückung des Öffnungskantenwirbels durch Einwirkung des profilbedingten Stirnkantenwirbels erzielt werden kann. Alle übrigen Öffnungs- und Schließkanten 5' an den Auslaß- und Einlaßöffnungen weisen keinerlei Profilierungen auf.

In der Fig. 2 sind gleiche Teile mit denselben Bezugszeichen versehen, wie in Fig. 1.

Die dortige Ausführung ist nahezu analog zu der in Fig. 1 beschriebenen, mit Ausnahme der konvex-polygonalen Ausbildung der Mündung 5 an der Hochdruckgas-Eintrittsöffnung 10, sowie mit Ausnahme der Zellenwände 16.

Die Mündungswand 5 wird aus zwei Wandteilen 17, 18 gebildet, welche in einem stumpfen Winkel, beispielsweise von 160°, aufeinandertreffen, und zwar in der Weise, daß beide Wandteile 17, 18 gegenüber der Horizontalen in der Figur denselben Winkel aufweisen. Dabei sind die Wandteile 17, 18 vorzugsweise so ausgebildet, daß die axiale Erstreckung a des zum Zellenrad 1 geneigten Wandteiles 18 etwas 75% des Abstandes b zwischen je zwei Zellenwänden 16 entspricht.

Eine derartige Ausführung ergibt eine konstruktiv einfache, strömungsmechanisch unempfindliche Geometrie, wobei ohne profilierte Zellenwände 16 ein Gleichgewicht zwischen Öffnungs- und Stirnkantenwirbel erreicht wird, wie dies aus der Trennfront 8 zwischen dem gepunktet dargestellten Abgas und der strichliert dargestellten Luft hervorgeht.,

### Bezeichnungsliste

1 Zellenrad
2 Zellen
3 abgasseitiges Seitenteil
4 luftseitiges Seitenteil
5 profilierte Mündungswand
5' Schließ- und Öffnungskanten
6 Pfeil
7 Pfeil
8 Trennfront
10 Profile an den Zellenwänden
11 Drehrichtung
12 Hochdruckgas-Eintrittsöffnung
13 ND-Gasaustrittsöffnung
14 HD-Luftaustrittsöffnung
15 ND-Lufteintrittsöffnung
16 Zellenwände
17 Wandteil
18 Wandteil

## Patentansprüche

1. Gasdynamische Druckwellenmaschine, im wesentlichen bestehend aus einem Zellenrad, welches sich in einem Mittelteil und zwischen je einem mit Eintritts- und Austrittsöffnungen versehenen luftseitigen und gasseitigen Seitenteil dreht, wobei die die Zellen öffnende Wand (5) der Hochdruckgas-Eintrittsöffnung an der Mündung zum Zellenrad profilartig ausgebildet ist, dadurch gekennzeichnet, daß zur Verhinderung von Scherschichtwirbeln die Profilform konvex oder konvex-polygonal ist.

2. Gasdynamische Druckwellenmaschine nach Anspruch 1, dadurch gekennzeichnet, daß die Mündungswand (5) aus zwei in einem stumpfen Winkel aufeinandertreffenden Wandteilen (17, 18) besteht.

3. Gasdynamische Druckwellenmaschine nach Anspruch 2, dadurch gekennzeichnet, daß zwei Wandteile (17, 18) gegenüber der Axialebene denselben Winkel aufweisen.

4. Gasdynamische Druckwellenmaschine nach Anspruch 2, dadurch gekennzeichnet, daß die Wandteile (17, 18) in einem Winkel von etwa 160° zueinander angeordnet sind.

5. Gasdynamische Druckwellenmaschine nach Anspruch 2, dadurch gekennzeichnet, daß die axiale Erstreckung (a) des zum Zellenrad (2) geneigten Wandteiles (18) etwa 75% des Abstandes (b) zwischen zwei Zellenwänden (16) entspricht.

6. Gasdynamische Druckwellenmaschine nach Anspruch 1, dadurch gekennzeichnet, daß der Radius (r) der konvexen Krümmung der Mündungswand (5) etwa der Hälfte des Abstandes (b) zwischen zwei Zellenwänden (16) entspricht.

7. Gasdynamische Druckwellenmaschine nach Anspruch 1, dadurch gekennzeichnet, daß die gasseitigen Enden (10) der Zellenwände (16) profilartig ausgebildet sind.

## Claims

1. Gas-dynamic pressure-wave machine, composed essentially of a cellular wheel which rotates in a central part and between a side part which is located on the air side and a side part which is located on the gas side, each side part being provided with inlet and outlet ports, that wall (5) of the high-pressure gas inlet port which opens the cells being of profile-like configuration in the entry region to the cellular wheel, characterised in that, in order to prevent shear- layer turbulence, the profile shape is convex or convex-polygonal.

2. Gas-dynamic pressure-wave machine according to claim 1, characterized in that the wall (5) in the entry region is composed of two wall portions (17, 18) which meet each other at an obtuse angle.

3. Gas-dynamic pressure-wave machine according to claim 2, characterized in that two wall portions (17, 18) are arranged at the same angle relative to the axial plane.

4. Gas-dynamic pressure-wave machine according to claim 2, characterized in that the wall portions (17, 18) are arranged at an angle of approximately 160° relative to each other.

5. Gas-dynamic pressure-wave machine according to claim 2, characterized in that the axial distance (a) corresponding to the wall portion (18) which is inclined relative to the cellular wheel (2) is equivalent to approximately 75% of the interval (b) between two cell walls (16).

6. Gas-dynamic pressure-wave machine according to claim 1, characterized in that the radius (r) of the convex curvature of the wall (5) in the entry region is equivalent to approximately half the interval (b) between two cell walls (16).

7. Gas-dynamic pressure-wave machine according to claim 1, characterized in that those end (10) of the cell walls (16) which are located on the gas side are of profile-like configuration.

## Revendications

1. Machine à ondes de pression gazodynami- que formée essentiellement d'une roue cellulaire qui tourne dans une partie médiane et entre deux parties latérales pourvues respectivement d'ouvertures d'entrée et de sortie situées respectivement du côté de l'air et du côté du gaz. la paroi (5) ouvrant les cellules de l'ouverture d'entrée de gaz à haute pression étant profilée au niveau de son embouchure vers la roue cellulaire, caractérisée en ce que, pour empêcher des tourbillons à couches de cisaillement, la forme profilée est convexe ou convexe-polygonale.

2. Machine à ondes de pression gazodynami- que suivant la revendication 1, caractérisée en ce que la paroi d'embouchure (5) est formée de deux parties de paroi (17, 18) qui se recoupent suivant un angle obtus.

3. Machine à ondes de pression gazodynami- que suivant la revendication 2, caractérisée en ce que deux parties de paroi (17, 18) présentent le même angle par rapport au plan axial.

4. Machine à ondes de pression gazodynami- que suivant la revendication 2, caractérisée en ce que les parties de paroi (17, 18) forment un angle d'environ 160° l'une avec l'autre.

5. Machine à ondes de pression gazodynami- que suivant la revendication 2, caractérisée en ce que l'extension axiale (a) de la partie de paroi (18) inclinée vers la roue cellulaire (2) correspond à environ 75% de la distance (b) entre deux parois de cellule (16).

6. Machine à ondes de pression gazodynami- que suivant la revendication 1, caractérisée en ce que le rayon (r) de la courbure convexe de la paroi d'embouchure (5) correspond à peu près à la moitié de la distance (b) entre deux parois de cellule (16).

7. Machine à ondes de pression gazodynami- que suivant la revendication 1, caractérisée en ce que les extrémités (10) des parois de cellule (16) situées du côté du gaz ont une configuration profilée.
